# EUROPÄISCHE PATENTSCHRIFT

(11) **EP 1 140 500 B1**
(45) Veröffentlichungstag und Bekanntmachung des Hinweises auf die Patenterteilung: **02.10.2002**
(21) Anmeldenummer: 99967905.3
(22) Anmeldetag: 23.12.1999
(51) Int. Cl.: B41F 7/12

(54) **ROLLENROTATIONSDRUCKMASCHINE**
WEB-FED ROTARY PRESS
ROTATIVE A BOBINES

(30) Priorität: 30.12.1998 DE 19860928
(43) Veröffentlichungstag der Anmeldung: 10.10.2001
(62) Teilanmeldung aus: 02006313.7
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE)
(86) Internationale Anmeldenummer: DE9904090
(87) Internationale Veröffentlichungsnummer: WO00040412

(56) Entgegenhaltungen:
- DE-A- 2 928 538
- DE-A- 4 429 891
- DE-U- 9 421 284

## Beschreibung

Die Erfindung betrifft eine Rollenrotationsdruckmaschine gemäß dem Oberbegriff des Anspruches 1.

Sogenannte I-Druckeinheiten sind allgemein bekannt. Sie bestehen jeweils aus zwei in einer vertikalen Ebene angeordneten Formzylindern, denen jeweils ein Gummizylinder zugeordnet ist. Mehrere I-Druckeinheiten sind hintereinander und voneinander beabstandet angeordnet. Siehe z. B. DE 44 29 891 A1.

Die DE 29 28 538 A1 beschreibt eine Offset-Druckeinheit für wahlweise horizontale oder vertikale Bahnlaufrichtung.

Die EP 02 46 081 A2 offenbart eine Offset-Druckeinheit mit horizontalem Bahnverlauf, die zum Farb- oder Formatwechsel gedreht werden kann. Eine Änderung der Bahnführung ist dabei nicht vorgesehen.

Der Erfindung liegt die Aufgabe zugrunde, eine Rollenrotationsdruckmaschine zu schaffen.

Die Aufgabe wird erfindungsgemäß durch die Merkmale des Anspruches 1 gelöst.

Die mit der Erfindung erzielbaren Vorteile bestehen insbesondere darin, daß infolge eines verkürzten Abstandes zwischen den in horizontaler Richtung benachbarten Druckeinheiten eine raumsparende Anordnung von Druckvorrichtungen geschaffen wurde. Infolge des genannten verkürzten Abstandes wird der fan-out-effect verringert. Im Wartungsfalle sind die Druckeinheits-Module jeweils nach Verfahren oder Verschieben der Seitengestelle beidseitig zugängig. Durch einen Einzelantrieb jeder Formzylinder- und Gummizylindereinheit kann die Laufrichtung der Papierbahn geändert werden.

Weiterhin ist von Vorteil, daß die erfindungsgemäße Druckvorrichtungen auch als sogenannte H-Druckeinheit, auch mehrfach übereinander angeordnet, mit einer vertikalen Bahnführung einsetzbar ist. Es bestehen mehr als zehn verschiedene Laufrichtungsmöglichkeiten für eine zu bedruckende Warenbahn.

Ein Ausführungsbeispiel der Erfindung ist in der Zeichnung dargestellt und wird im folgenden näher beschrieben. Die einzige Figur zeigt die schematische Darstellung von zwei erfindungsgemäßen Druckeinheits-Modulen in einer Seitenansicht.

In einem gemeinsamen Rahmen bzw. zwischen zwei sich gegenüberliegenden Seitengestellen 01; 02 jeweils für die sog. Antriebsseite bzw. Bedienseite sind zwei in vertikaler oder in annähernd vertikaler Richtung ausgerichtete Druckwerke 03; 04 als Doppeldruckeinheit hintereinander als Druckeinheit 06 ausgebildet.

Das erste Druckwerk 03 besteht aus zwei in vertikaler oder annähernd vertikaler Richtung übereinander angeordneten und voneinander beabstandeten Formzylindern 07; 08, denen jeweils ein Gummizylinder 09; 11 zugeordnet ist. Zumindest die Gummizylinder 09; 11 sind in Doppelexzentern gelagert, so daß diese gegeneinander oder gegen spiegelbildlich dazu angeordnete Gummizylinder 09; 11 des zweiten Druckwerks 04 an- bzw. abstellbar sind. Zwischen den anstellbaren Gummizylindern verläuft eine Warenbahn, z. B. Papierbahn, so daß ein 1/1-Druck hergestellt werden kann. Jedem Formzylinder 07; 08 ist jeweils ein Farbwerk, z. B. Kurzfarbwerk 12; 13 zugeordnet, z. B. für Trockenoffset nach DE 195 27 889 C2. Es ist im Bedarfsfalle auch möglich, jedem Formzylinder 07; 08 ein nicht dargestelltes bekanntes Feuchtwerk zuzuordnen.

Durch einen nicht dargestellten Einzelantrieb jeder Formzylinder- und Gummizylindereinheit 07, 08 bzw. 09, 11, z. B. mittels lagegeregeltem E-Motor, kann die Drehrichtung der Zylinder 07, 08; 09, 11 und somit die Laufrichtung einer Papierbahn umgekehrt werden. Natürlich ist es auch möglich, jeden Zylinder 07, 08, 09, 11 mit einem lagegeregeltem E-Motor, auszustatten.

Das zweite Druckwerk 04 in I-Bauweise ist gegenüber dem ersten Druckwerk 03 spiegelbildlich zu einer zwischen den Druckwerken 03; 04 verlaufenden gedachten Senkrechten 14 angeordnet. Aus diesen Gründen wurden für gleiche Bauteile des Druckwerks 04 gleiche Bezugszeichen verwendet.

Das für die Druckeinheit 06 verwendete Seitengestell 01; 02 hat in etwa jeweils eine quadratische oder annähernd quadratische oder eine rautenförmige oder annähernd rautenförmige Form. Von jeder der vier Seitenflächen 24, 25, 26, 27 des Seitengestells 01, 02 ausgehend, erstreckt sich in Richtung auf den jeweils nächsten Gummizylinder 09; 11 verlaufend ein Einschnitt 16. Jeder Einschnitt 16 weist eine quadratische, rechteckige, dreieckige, halbkreisförmige oder halb-ellipsenförmige Form auf. Dabei verjüngen sich die Einschnitte 16, von den Seitenflächen 24 bis 27 bzw. vom Umriss des jeweiligen Seitengestells 01; 02 ausgehend in Richtung Gummizylinder 09; 11.

Eine weitere Druckeinheit 17 besteht ebenfalls aus zwei unmittelbar hintereinander befindlichen Druckwerken 18; 19, welche in zweiten Seitengestellen 21; 22 angeordnet sind. Die Zylinder und Farbwerke der Druckeinheit 17 sind ebenso ausgebildet wie die der Druckeinheit 06, so daß ebenfalls gleiche Bezugszeichen verwendet werden.

Das Seitengestell 21; 22 der Druckeinheit 17 ist in horizontaler Richtung verschiebbar, z. B. mittels in Führungen laufenden Rollen 23 verfahrbar und arretierbar angeordnet. Dadurch ist es möglich, die in einer Arbeitsposition A befindliche Druckeinheit 17 in eine von dieser Position entfernte, gestrichelt dargestellte Ruhe- oder Wartungsposition B zu verbringen.

Es können auch mehr als zwei Druckeinheiten 06; 17 hintereinander angeordnet sein. Durch das Verschieben der Druckeinheit 17 in horizontaler Richtung, quer zur Rotationsachse eines ihrer Formzylinder 07; 08 um einen bestimmten Betrag c, z. B. von ca. 80 cm ist jede Druckeinheit 06; 17 von jeder Seite her zugängig.

Es sollte vorzugsweise zumindest eine Druckeinheit bewegbar, und bei Verwendung einer Mehrzahl von Druckeinheiten sollte vorzugsweise zumindest eine Druckeinheit fest angeordnet sein.

Bei der Anordnung einer Mehrzahl von Druckeinheiten 06; 17 in horizontaler Papierlaufrichtung sind diese dicht an dicht oder in geringem Abstand aneinanderreihbar und arretierbar angeordnet. Durch die vorgenannte Anordnung entsteht zwischen den Seitenflächen 27; 25 benachbarter Druckeinheiten 06; 17 infolge der Einschnitte 16 eine Öffnung 29 zum Warten und/oder zum Einsteigen für eine Bedienperson zwischen die Seitengestelle 01; 02 bzw. 21; 22.

Jede der Druckeinheiten 06; 17 weist eine virtuelle horizontale, in achsparalleler Richtung der Zylinder 07, 08, 09, 11 verlaufende Mittelachse M auf. Diese Mittelachse M liegt im Schnittpunkt zweier sich kreuzender Diagonalen jedes Seitengestells 01, 02; 21, 22.

Von Rotationsachsen eines Übertragungszylinders 09; 11 und eines zugehörigen Formzylinders 07; 08 festgelegte Geraden schließen mit einer Vertikalen einen Öffnungswinkel Alpha von ±30° bis ±60° ein.

Jede Druckeinheit 06; 17 ist um seine Mittelachse um 90° verschwenkt installierbar, so daß die Druckeinheiten 06; 17 auch für eine vertikale Bahnlaufrichtung einsetzbar sind.

Aufgrund der vorgenannten Gegebenheit können die Druckeinheiten 06; 17 auch aufeinander angeordnet sein (stapelbar).

### Bezugszeichenliste

- 01: Seitengestell, Antriebsseite (06)
- 02: Seitengestell, Bedienseite (06)
- 03: Druckwerk (06)
- 04: Druckwerk (06)
- 05: -
- 06: Druckeinheit (03; 04)
- 07: Formzylinder
- 08: Formzylinder
- 09: Gummizylinder
- 10: -
- 11: Gummizylinder
- 12: Kurzfarbwerk (07)
- 13: Kurzfarbwerk (08)
- 14: Senkrechte (03; 04)
- 15: -
- 16: Einschnitt (06; 17)
- 17: Druckeinheit (18; 19)
- 18: Druckwerk
- 19: Druckwerk
- 20: -
- 21: Seitengestell, Antriebsseite (17)
- 22: Seitengestell, Bedienseite (17)
- 23: Rollen
- 24: Seitenfläche (06; 17)
- 25: Seitenfläche (06; 17)
- 26: Seitenfläche (06; 17)
- 27: Seitenfläche (06; 17)
- 28: Seitenfläche (06; 17)
- 29: Öffnung (16; 16)

- c: Betrag, Verschiebelänge (17)

- A: Arbeitsposition
- B: Ruhe- oder Wartungsposition
- M: Mittelachse (06; 17)

## Patentansprüche

1. Rollenrotationsdruckmaschine mit einer Mehrzahl von Druckeinheiten (06; 17) mit je vier Übertragungszylindern (09; 11) und je vier zugehörigen Formzylindern (07; 08), wobei je zwei Übertragungszylinder (09; 11) zusammenwirkend angeordnet und die Druckeinheiten (06; 17) in horizontaler Richtung nebeneinander angeordnet sind, **dadurch gekennzeichnet, daß** ein Abstand (c) zwischen mindestens zwei Druckeinheiten (06; 17) veränderbar ist.

2. Rollenrotationsdruckmaschine nach Anspruch 1, **dadurch gekennzeichnet, daß** Übertragungszylinder (09; 11) und Formzylinder (07; 08) eines Zylinderpaares annähernd in diagonaler Richtung einer Druckeinheit (06; 17) angeordnet sind.

3. Rollenrotationsdruckmaschine nach Anspruch 1, **dadurch gekennzeichnet, daß** eine von Rotationsachsen eines Übertragungszylinders (09; 11) und eines zugehörigen Formzylinders (07; 08) festgelegte Gerade mit einer Vertikalen einen Öffnungswinkel Alpha von ±30° bis ±60° einschließt.

4. Rollenrotationsdruckmaschine nach Anspruch 1, **dadurch gekennzeichnet, daß** zwischen den beiden Druckeinheiten 06; 17) eine Bahn annähernd horizontal verlaufend angeordnet ist.

5. Rollenrotationsdruckmaschine nach Anspruch 1, **dadurch gekennzeichnet, daß** die Gummizylinder (09; 11) mittels Exzenterbuchsen schwenkbar angeordnet sind.

6. Rollenrotationsdruckmaschine nach Anspruch 1, **dadurch gekennzeichnet, daß** die in horizontaler Richtung direkt nebeneinander angeordneten Gummizylinder (09, 09) der Druckeinheit (06; 17) aneinander an- und abstellbar angeordnet sind.

7. Rollenrotationsdruckmaschine nach Anspruch 1, **dadurch gekennzeichnet, daß** in vertikaler Richtung direkt untereinander angeordneten Gummizylinder (09, 11) jeder Druckeinheit (03, 04; 18, 19) aneinander an- und abstellbar angeordnet sind.

8. Rollenrotationsdruckmaschine nach Anspruch 1, **dadurch gekennzeichnet, daß** Seitengestelle (01, 02 oder 21, 22) der Druckeinheit (06 oder 17) eine quadratische oder annähernd quadratische oder eine rautenförmige oder annähernd rautenförmige Form aufweisen, daß sich von jeder der Seitenflächen (24 bis 27) des Umrisses ausgehende Einschnitte (16) in Richtung auf ihren jeweils nächsten Gummizylinder (09, 09; 09, 11; 11, 11; 11, 09) erstreckt.

9. Rollenrotationsdruckmaschine nach Anspruch 8, **dadurch gekennzeichnet, daß** die Einschnitte (16) eine quadratische oder rechteckige oder dreieckige oder halbkreisförmige oder halb-ellipsenförmige Form aufweisen.

10. Rollenrotationsdruckmaschine nach Anspruch 8, **dadurch gekennzeichnet, daß** die Einschnitte (16) sich jeweils in Richtung auf die Gummizylinder (09; 11) verjüngen.

11. Rollenrotationsdruckmaschine nach Anspruch 1, **dadurch gekennzeichnet, daß** mehrere der Druckeinheiten (06; 17) in vertikaler Bahnlaufrichtung aufeinander stapelbar sind.

12. Rollenrotationsdruckmaschine nach Anspruch 1, **dadurch gekennzeichnet, daß** eine Mehrzahl der Druckeinheiten (06; 17) in horizontaler Papierbahnlaufrichtung dicht an dicht oder in geringem Abstand aneinanderreihbar angeordnet sind.

13. Rollenrotationsdruckmaschine nach Anspruch 12, **dadurch gekennzeichnet, daß** ein oder mehrere der aneinandergereihten Druckeinheiten (06; 17) horizontal verschieb- und arretierbar angeordnet sind.

14. Rollenrotationsdruckmaschine nach Anspruch 8, **dadurch gekennzeichnet, daß** die Einschnitte (16) unmittelbar benachbarter Druckeinheiten (06; 17) derart dicht gegenüberliegen, daß sie eine Öffnung (29) zum Warten und/oder eine Einstiegsöffnung für eine Bedienperson bilden.

15. Rollenrotationsdruckmaschine nach Anspruch 1, **dadurch gekennzeichnet, daß** die Druckeinheiten (06; 17) um 90° um ihre virtuelle horizontale Mittelachse (M) geschwenkt installierbar sind, und sie so wahlweise für horizontale - oder vertikale - Bahnlaufrichtung einsetzbar sind.

16. Rollenrotationsdruckmaschine nach Anspruch 1, **dadurch gekennzeichnet, daß** jedem Formzylinder (07; 08) zumindest ein Kurzfarbwerk (12; 13) zugeordnet ist.

## Claims

1. Web-fed rotary press having a plurality of printing units (06; 17) each having four transfer cylinders (09; 11) and each having four associated forme cylinders (07; 08), in each case two transfer cylinders (09; 11) being arranged to cooperate and the printing units (06; 17) being arranged beside one another in the horizontal direction, **characterized in that** a distance (c) between at least two printing units (06; 17) can be varied.

2. Web-fed rotary press according to Claim 1, **characterized in that** transfer cylinder (09; 11) and forme cylinder (07; 08) of a pair of cylinders are arranged approximately in the diagonal direction of a printing unit (06; 17).

3. Web-fed rotary press according to Claim 1, **characterized in that** a straight line defined by axes of rotation of a transfer cylinder (09; 11) and an associated forme cylinder (07; 08) forms an opening angle alpha of ±30° to ±60° with a vertical.

4. Web-fed rotary press according to Claim 1, **characterized in that** a web is arranged to run approximately horizontally between the two printing units (06; 17).

5. Web-fed rotary press according to Claim 1, **characterized in that** the rubber-covered cylinders (09; 11) are arranged such that they can be pivoted by means of eccentric bushes.

6. Web-fed rotary press according to Claim 1, **characterized in that** the rubber-covered cylinders (09, 09) arranged directly beside each other in the horizontal direction and belonging to the printing unit (06; 17) are arranged so that they can be set against and away from each other.

7. Web-fed rotary press according to Claim 1, **characterized in that** rubber-covered cylinders (09, 11) arranged directly under each other in the vertical direction and belonging to each printing unit (03, 04; 18, 19) are arranged such that they can be set against and away from each other.

8. Web-fed rotary press according to Claim 1, **characterized in that** side frames (01, 02 or 21, 22) belonging to the printing unit (06 or 17) have a square or approximately square or a diamond-shaped or approximately diamond-shaped form, and **in that** cutouts (16) starting from each of the side surfaces (24 to 27) of the outline extends [sic] in the direction of their respective next rubber-covered cylinder (09, 09; 09, 11; 11, 11; 11, 09).

9. Web-fed rotary press according to Claim 8, **characterized in that** the cutouts (16) have a square or rectangular or triangular or semicircular or semi-elliptic form.

10. Web-fed rotary press according to Claim 8, **characterized in that** the cutouts (16) each taper in the direction of the rubber-covered cylinders (09; 11).

11. Web-fed rotary press according to Claim 1, **characterized in that** a plurality of the printing units (06; 17) can be stacked one on top of the other in the vertical web running direction.

12. Web-fed rotary press according to Claim 1, **characterized in that** a plurality of the printing units (06; 17) are arranged such that they can be lined up in a row in the horizontal paper web running direction, cheek by jowl or at a slight distance.

13. Web-fed rotary press according to Claim 12, **characterized in that** one or more of the printing units (16; 17) lined up in a row is arranged such that it can be displaced horizontally and locked.

14. Web-fed rotary press according to Claim 8, **characterized in that** the cutouts (16) of immediately adjacent printing units (06; 17) are located close opposite in such a way that they form an opening (27) for maintenance and/or an entry opening for an operator.

15. Web-fed rotary press according to Claim 1, **characterized in that** the printing units (06; 17) can be installed pivoted through 90°about their virtual horizontal mid-axis (M), and in this way they can be used for either a horizontal or vertical web running direction.

16. Web-fed rotary press according to Claim 1, **characterized in that** each forme cylinder (07; 08) has at least one short inking unit (12; 13) associated with it.

## Revendications

1. Machine à imprimer rotative à bobines, comprenant une pluralité d'unités d'impression (06; 17) ayant chacune quatre cylindres de transfert (09; 11 ) et chacune quatre cylindres porte-clichés (07; 08) afférents, chaque fois deux cylindres de transfert (09; 11) étant disposés en coopération et les unités d'impression (06; 17) étant disposées les unes à côté des autres en direction horizontale, **caractérisée en ce que** l'espace (c) entre au moins deux unités d'impression (06; 17) est modifiable.

2. Machine à imprimer rotative à bobines selon la revendication 1, **caractérisée en ce que** les cylindres de transfert (09; 11) et les cylindres porte-clichés (07; 08) d'une paire de cylindres sont disposés à peu près dans la direction diagonale d'une unité d'impression (06; 17).

3. Machine à imprimer rotative à bobines selon la revendication 1, **caractérisée en ce qu'**une droite, passée par les axes de rotation d'un cylindre de transfert (09; 11) et d'un cylindre porte-clichés (07; 08) afférent, fait avec une verticale un angle d'ouverture alpha de ±30° à ±60°.

4. Machine à imprimer rotative à bobines selon la revendication 1, **caractérisée en ce qu'**une bande s'étendant à peu près horizontalement est disposée entre les deux unités d'impression (06; 17).

5. Machine à imprimer rotative à bobines selon la revendication 1, **caractérisée en ce que** les cylindres porte-blanchet (09; 11) sont montés à pivotement à l'aide de douilles à excentrique.

6. Machine à imprimer rotative à bobines selon la revendication 1, **caractérisée en ce que** les cylindres porte-blanchet (09; 09), disposés directement les uns à côté des autres en direction horizontale, de l'unité d'impression (06; 17) sont disposés de façon à pouvoir être appliqués les uns sur les autres et dégagés les uns des autres.

7. Machine à imprimer rotative à bobines selon la revendication 1, **caractérisée en ce que** les cylindres porte-blanchet (09; 11), disposés directement les uns au-dessous des autres en direction verticale, de chaque unité d'impression (0,3; 04; 18, 19), sont disposés de façon à pouvoir être appliqués les uns sur les autres et dégagés les uns des autres.

8. Machine à imprimer rotative à bobines selon la revendication 1, **caractérisée en ce que** des bâtis latéraux (01, 02 ou 21, 22), de l'unité d'impression (06 ou 17) ont une forme quadratique ou à peu près quadratique, ou bien une forme en forme de losange ou à peu près en forme de losange, **en ce que** des entailles (16), partant de chacune des faces latérales (26 à 27) du profil, s'étendent dans la direction de leurs cylindres porte-blanchets (09, 09; 09, 11; 11, 11; 11, 09) chaque fois les plus proche.

9. Machine à imprimer rotative à bobines selon la revendication 8, **caractérisée en ce que** les entailles (16) ont une forme quadratique ou rectangulaire ou triangulaire ou semi-circulaire, ou semi-ellipsoïdale.

10. Machine à imprimer rotative à bobines selon la revendication 8, **caractérisée en ce que** les entailles (16) vont en s'effilant chaque fois en direction des cylindres porte-blanchet (09; 11).

11. Machine à imprimer rotative à bobines selon la revendication 1, **caractérisée en ce que** plusieurs des unités d'impression (06; 17) sont empilables les unes au-dessus des autres dans là direction de défilement vertical de la bande.

12. Machine à imprimer rotative à bobines selon la revendication 1, **caractérisée en ce qu'**une pluralité d'unités d'impression (06; 17) sont disposées tout près les unes des autres dans la direction horizontale de défilement de la bande de papier, ou bien peuvent être alignées à faible distance les unes des autres.

13. Machine à imprimer rotative à bobines selon la revendication 12, **caractérisée en ce qu'**une ou plusieurs des unités d'impression (06; 17) alignées les unes les autres sont disposées de façon à pouvoir être déplacées horizontalement et immobilisées.

14. Machine à imprimer rotative à bobines selon la revendication 8, **caractérisée en ce que** les entailles (16) d'unités d'impression (06; 17) directement voisines sont placées très près en face les unes des autres, de manière qu'elles forment une ouverture (29) prévue pour l'entretien et/ou une ouverture d'accès prévue pour un opérateur.

15. Machine à imprimer rotative à bobines selon la revendication 1, **caractérisée en ce que** les unités d'impression (06; 17) sont susceptibles d'être installées, pivotées de 90° autour de leur axe médian (M) horizontal virtuel et peuvent être mises en oeuvre ainsi à volonté pour une direction de défilement horizontale-ou verticale de la bande.

16. Machine à imprimer rotative à bobines selon la revendication 1, **caractérisée en ce qu'**au moins un groupe d'encrage court (12; 17) est associé à chaque cylindre porte-clichés (07; 08).
